# EUROPÄISCHE PATENTSCHRIFT

(11) **EP 0 092 054 B1**
(45) Veröffentlichungstag und Bekanntmachung des Hinweises auf die Patenterteilung: **24.09.1986**
(21) Anmeldenummer: 83102591.1
(22) Anmeldetag: 16.03.1983
(51) Int. Cl.: G09F 15/00

(54) **Mobile Demonstrationstafel**
Portable display board
Panneau d'affichage transportable

(30) Priorität: 21.04.1982 DE 3214737; 21.04.1982 DE 3214738
(43) Veröffentlichungstag der Anmeldung: 26.10.1983
(73) Patentinhaber: Neuland & Co. Kommunikationssysteme, D-6405 Eichenzell 2 (DE)
(72) Erfinder: Neuland, Erich, D-6411 Künzell (DE)
(74) Vertreter: Schlagwein, Udo, Dipl.-Ing.

## Beschreibung

Die Erfindung bezieht sich auf eine mobile Demonstrationstafel, welche aus zwei jeweils durch einen u-förmigen Profilrahmen eingefaßte Tafelplatten besteht, welche mittels Scharnieren gelenkig miteinander verbunden sind und die am unteren Profilrahmen zwei Standbeine hat. Eine solche mobile Demonstrationstafel ist Gegenstand der DE-OS 27 10419.

Bei der vorbekannten Demonstrationstafel sind die Standbeine als separat von der übrigen Demonstrationstafel zu transportierende Bauteile ausgebildet. Sie werden bei Gebrauch der Tafel mittels jeweils einer Schraube am u-förmigen Profilrahmen befestigt.

Durch die mögliche Trennung der Standbeine von der Demonstrationstafel wird die Demonstrationstafel zum Transport zwar relativ kleinvolumig, jedoch bereitet der Transport der Standbeine oftmals Verdruß. Sie sind wegen ihrer einen Winkel von meist 150 Grad bildenden Füße relativ sperrig und neigen im Kofferraum von Personenwagen dazu zu klappern, sich gegenseitig zu zerkratzen oder sogar die Tafelplatten zu beschädigen. Weiterhin wird es vielfach als nachteilig empfunden, daß die Standbeine bei der bekannten, mobilen Demonstrationstafel nicht höhenverstellbar sind. Eine Höhenverstellbarkeit ist zum Beispiel dann wünschenswert, wenn eine Demonstrationstafel nicht nur als Steckwand oder Schreibtafel, sondern zugleich als Projektionsfläche benutzt werden soll.

Umständlich ist bei den bekannten Demonstrationstafeln auch das Arretieren der beiden auseinandergeklappten Tafelplatten.

Bei der bekannten mobilen Demonstrationstafel sind die Scharniere mit jeweils einer Scharnierbandseite außenseitig auf ein Schenkelende des Profilrahmens angeordnet, damit es möglich wird, die Tafelplatten soweit zu verschwenken, bis daß sie aufeinander zu liegen kommen. Wenn man eine Tafelplatte nicht verschwenkt, dann muß beim Zusammenklappen die jeweils andere Tafelplatte um 180 Grad schwenkbar sein.

Wegen der vorspringenden Scharniere dürfen die beiden als Arretiereinrichtung dienenden Schieber gegen den Profilrahmen jeweils nur an der dem Scharnier benachbarten und gegenüberliegenden Seite anliegen. Auf der dem Scharnier benachbarten Seite des Schiebers ist jeweils in ihm ein Langloch vorgesehen, durch das in Arretierstellung von jedem Schenkelende her ein Gewindezapfen ragt. Auf diesen beiden Gewindezapfen ist jeweils ein kugeliger Schraubkopf geschraubt. Auf diese Weise wird der Schieber auf den Schenkelenden gehalten und die Schenkelenden in einer Ebene arretiert.

Um die bekannte, mobile Demonstrationstafel in einer Ebene zu arretieren, ist es erforderlich, zunächst die insgesamt zwei, die Schieber in Grundstellung festhaltenden Schraubköpfe zu lösen, dann die Schieber hochzuschieben und anschließend alle vier Schraubköpfe festzuschrauben. Diese erforderliche Handhabung wird vielfach als zu umständlich empfunden, besonders dann, wenn eine Demonstrationstafel aus organisatorischen Gründen erst vor versammeltem Publikum aufgebaut werden muß. Hiervon abgesehen, wird das Aussehen einer Demonstrationstafel durch die vorspringenden Scharniere und Schraubköpfe sowie dem Langloch im Schieber nachteilig beeinflußt. Gerade auf dem Gebiet der Kommunikationstechnik wird jedoch seit geraumer Zeit ganz besonders viel Wert auf ein gefälliges Design gelegt.

Durch das deutsche Gebrauchsmuster DE-U 77 18 526 ist auch schon eine Stellwand mit . Standbeinen bekannt, die als separate Bauteile ausgebildet sind, welche jeweils aus einer Trägerstange und fest daran angebrachten, nach außen gerichteten Füße bestehen. Die Trägerstangen sind von unten her in Seitenteile der Stellwand einschiebbar..

Die vorbekannte Stellwand wird in der Regel vor einer Veranstaltung aufgebaut werden oder sogar in Büros ständig an einer Stelle stehenbleiben, so daß ihre Handhabung weniger bedeutsam ist, wie bei einer mobilen Demonstrationstafel. Stellwände werden jedoch meist nicht einzeln aufgestellt, vielmehr wird häufig durch mehrere nebeneinander stehende Stellwände ein Raum abgegrenzt. Die bekannten Stellwände können jedoch nicht in einem Winkel zueinander, unmittelbar nebeneinander autgestellt werden, weil dann die Füße zweier benachbarter Stellwände aufeinander stehen würden. Dieses Problem wird bei der Stellwand nach dem genannten DE-U 7718 526 dadurch umgangen, daß die Stellwand zwischen ihren Standbeinen um senkrechte Achsen abknickbar ausgebildet ist. Eine solche Maßnahme ist jedoch bei einer Demonstrationstafel kaum durchführbar, weil man dort nach Möglichkeit senkrechte Unterbrechungen der Tafelfläche vermeiden will.

Der Erfindung liegt die Aufgabe zugrunde, eine mobile Demonstrationstafel der eingangs genannten Art zu entwickeln, die besonders rasch und bequem vom zusammengeklappten Transportzustand in Gebrauchsstellung bzw. umgekehrt zu bringen und damit rasch und einfach zu handhaben ist und die in einem beliebigen Winkel neben einer baugleichen, anderen Demonstrationstafel gestellt werden kann, ohne daß sich die Füße der Demonstrationstafeln gegenseitig stören.

Diese Aufgabe wird erfindungs gemäß durch die im Anspruch 1 angegebenen Merkmale gelöst.

Der Hauptvorteil der erfindungsgemäßen Demonstrationstafel liegt darin, daß die Standbeine beim Transport der Demonstrationstafel an ihr verbleiben können. Dadurch, daß die Schienen mit den Füßen höhenverstellbar am Profilrahmen angebracht sind, kann man zum Transport die Standbeine soweit hochschieben, bis ihre Füße gegen den unteren Profilrahmenbereich anliegen. Anschließend können die Füße in die Tafelebene verschwenkt werden. Durch diese Verschiebbarkeit und Verschwenkbarkeit stören die Standbeine in Transportstellung nur unwesentlich, zumal zwischen den Standbeinen ohnehin ein Handgriff zum Tragen der Demonstrationstafel vorgesehen ist und in gleicher Richtung vorspringt wie die Standbeine.

Abgesehen davon, daß durch die Erfindung die Standbeine in eine für den Transport günstige Stellung gebracht werden können, ermöglichen sie eine Höhenverstellung der Demonstrationstafel, was vielfach notwendig und erwünscht ist, beispielsweise wenn die Demonstrationstafel als Projektionsfläche benutzt werden soll.

Dadurch, daß die Füße der Standbeine jeweils um eine senkrechte gemeinsame Achse stufenlos und voneinander unabhängig verschwenkt werden können, wird es möglich, die Füße in einem solchen Winkel relativ zur Ebene der Demonstrationstafel einzustellen, daß auch bei in einem Winkel nebeneinander stehenden Demonstrationstafeln die Füße benachbarter Demonstrationstafeln sich nicht gegenseitig stören.

Eine vorteilhafte Ausgestaltung der Erfindung ist im Anspruch 2 angegeben. Bei ihr ragt die erforderliche Schraube zum Befestigen jeder Schiene mit dem u-förmigen Profilrahmen nicht über die Außenkontur der Demonstrationstafel, was einerseits vorteilhaft aussieht, andererseits die Gefahr eines Hängenbleibens mit der Kleidung oder eines sich Stoßens ausschließt. Dadurch, daß die Durchlässe in den Schienen in einem festen Raster vorgesehen sind, kann die Höhenverstellung der Demonstrationstafel nur in festgelegten Stufen erfolgen. Wenn man die Standbeine auf jeder Seite um gleichviele Durchlässe verstellt, dann ist zwangsläufig sichergestellt, daß die Demonstrationstafel gerade steht.

Von Vorteil ist es, wenn in das geschlossene Profil der Schiene von oben her jeweils eine Endkappe gesetzt ist. Durch diese Maßnahme werden die Schienen nach oben hin abgeschlossen. Zugleich bildet jede Endkappe einen Endanschlag, indem sie in unterster Stellung der Schiene gegen die die Schiene am Profilrahmen haltende Schraube gelangt und dadurch verhindert, daß die Schiene vom Profilrahmen versehentlich nach unten hin abgezogen werden kann.

Von Vorteil ist es, wenn die Füße der Standbeine eine ihre Winkelstellung relativ zur Schiene anzeigende Markierung aufweisen. Wenn zum Beispiel drei Demonstrationstafeln nebeneinander derart angeordnet werden sollen, daß sie jeweils einen Winkel von 120° einschließen, also ein halbes Sechseck bilden, dann kann man zuvor die inneren Füße auf einen Winkel von 60° zur Tafelebene und die äußeren Füße der aneinander stehenden Demonstrationstafeln auf einen Winkel von 120 einstellen. Wenn anschließend die Demonstrationstafeln derart aufgestellt werden, daß die Füße exakt nebenainandar verlaufen, dann bilden die Demonstrationstafeln zwangsläufig einen Winkel von genau 120°.

Besonders einfach ist die Befestigung der Füße an der Schiene, wenn diese wie im Anspruch 5 angegeben erfolgt.

Um es sich beim Zusammenklappen der erfindungsgemäßen Demonstrationstafel zu ersparen, die beiden Tafelplatten mittels zweier separater Kofferverschlußbügel miteinander zu verbinden, damit die Demonstrationstafel nicht selbsttätig aufklappen kann, ist die im Anspruch 6 angegebene Maßnahme zweckmäßig.

Das Verbinden der aufeinandergeklappten Tafelplatten erfolgt selbsttätig, wenn am Handgriff eine wie im Anspruch 7 angegebene Lasche vorgesehen ist.

Optimal wenig Platz nehmen die Füße der Standbeine beim Transport ein, wenn sie wie im Anspruch 8 gestaltet sind.

Von Vorteil ist es auch, wenn die Demonstrationstafel wie im Anspruch 9 angegeben ausgebildet ist.

Obgleich eine solche Demonstrationstafel sich nur durch relativ einfache Maßnahmen von der Vorbekannten unterscheidet, weist sie ihr gegenüber zahlreiche Vorteile auf.-Da die Scharniere nicht mehr über die Außenkontur der Profilrahmen ragen, können die Schieber nunmehr vollständig über drei Seitenflächen der Profilrahmen greifen. Dadurch vermögen jeweils zwei gegenüberliegende Seiten der Schieber die Schenkelenden der Profilrahmen in aufgeklappter Stellung zu arretieren, so daß keine Kräfte über Schraubstifte und einer Längsnut im Schieber übertragen werden müssen. Abgesehen davon, daß die Arretiereinrichtung hierdurch einfacher gestaltet und dadurch billiger herstellbar wird, verbessert sich dank der Erfindung ihr Aussehen wesentlich, da alle drei Seitenflächen der Schieber glattflächig und ohne Längsnuten oder Bohrungen ausgebildet sein können. Die innerhalb der Außenkontur angeordneten Scharniere werden in Arretierstellung der Schieber völlig abgedeckt, was optisch ebenfalls vorteilhafter wirkt als die vorspringenen Scharniere. Hiervon ahgesehen besteht bei vorspringenden Bauteilen immer die Gefahr, daß man sich an ihnen stößt oder gar verletzt. Auch kann es bei der bekannten Demonstrationstafel vorkommen, daß man mit der Kleidung an einem Schraubkopf oder Scharnier hängenbleibt und dann infolge einer hastigen Bewegung die ganze Demonstrationstafel umreißt.

Neben diesen schon genannten Vorteilen ist anzuführen, daß bei der erfindungsgemäßen Demonstrationstafel das Handling im Vergleich zur vorbekannten Demonstrationstafel wesentlich verbessert ist, da es zur Betätigung jeder der beiden Arretiervorrichtungen nicht mehr erforderlich ist. ieweils zwei Schraubkönfe zu lösen und wieder festzuziehen.

Eine vorteilhafte Ausgestaltung der Erfindung ist im Anspruch 10 angegeben. Durch die dort gekennzeichneten Maßnahmen wird es möglich, die Schieber ohne Schraubmittel auf einfache Weise axial verschieblich auf den Schenkelenden der Profilrahmen zu halten.

Von Vorteil ist es auch, wenn jeder Klemmrand schieberaußenseitig eine schräge Einzugsfläche hat, weil die Schieber dann zur Montage von der Seite herauf die Profilrahmen geschoben werden können. Die Einzugsflächen bewirken dabei eine Aufweitung dar Schieber. Wenn der Klemmrand hinter den Profilrahmen gelangt ist, dann schnappt der Schieber etwas zusammen und ist auf dem Profilrahmen axial verschieblich gehalten.

Eine andere vorteilhafte Ausgestaltung der Erfindung besteht darin, daß die Schieber in ihrer axialen Verschiebbarkeit jeweils durch einen Vorsprung am unteren Schenkelende der Profilrahmen begrenzt sind. Bei dieser Ausgestaltung werden die Schieber zum Aufheben der Arretierung nach eben geschoben und rutschen beim Loslassen von selbst in Arretierstellung, sofern ihre Verschiebbarkeit ausreichend leichtgängig ist. Durch diese Gestaltung ist es ausgeschlossen, daß die Schieber von selbst aus der Arretierstellung heraus gelangen.

Von Vorteil ist es auch, wenn der Vorsprung in Arretierstellung vom Schieber abgedeckt ist, weil die Demonstrationstafel dann sehr vorteilhaft aussieht und weil dann keine Gefahr eines Anstoßens oder Hängenbleibens mit der Kleidung für die Benutzer besteht.

Eine andere günstige Ausgestaltung der Erfindung ist im Anspruch 14 angegeben und besteht darin daß die in den Schenkelenden der Profilrahmen zu befestigenden Scharnierbandseiten widerhakenartige Aufbiegungen haben. Bei dieser Ausgestaltung brauchen die Scharnierbandseiten lediglich in entsprechende Führungstaschen der Profilrahmen mit Kraft eingeschoben oder eingeschlagen zu werden und sind dann dort selbsttätig gegen Herausrutschen gehalten.

Die Erfindung läßt zahlreiche Ausführungsmöglichkeiten zu. Zu ihrer Verdeutlichung ist eine davon in der Zeichnung dargestellt und wird nachfolgend beschrieben. Es zeigen
Figur 1 eine Ansicht einer erfindungsgemäß gestalteten Demonstrationstafel von vorn gesehen,
Figur 2 einen Blick auf einen unteren Eckbereich der Demonstrationstafel gemäß Figur 1, teilweise im Schnitt dargestellt,
Figur 3 einen Querschnitt durch die Demonstrationstafel gemäß Figur 2 entlang der Linie 111-111 in Figur 2,
Figur 4 zwei aufeinender geschwenkte Füße eines Standbeines der erfindungsgemäßen Demonstrationstafel,
Figur 5 die Demonstrationstafel gemäß den Figuren 1 - 4 im Bereich ihres Handgriffes in aufeinandergeklappten Zustand, teilweise geschnitten dargestellt,
Figur 6 eine Ansicht von der Seite auf zwei aufeinanderstoßende Schenkelenden der Profilrahmen der mobilen Demonstrationstafel gemäß Figur 1 bei hochgeschobenem Schieber,
Figur 7 die Anordnung gemäß Figur 6 von der Rückseite gesehen,
Figur 8 einen Querschnitt durch den Profilrahmen der Demonstrationstafel gemäß den Figuren 6 und 7,
Figur 9 ein für die Erfindung wesentliches Doppelscharnier von der Seite gesehen,
Figur 10 das Doppelscharnier gemäß Figur 9 von oben gesehen,
Figur 11 einen Querschnitt durch einen eine Arretiervorrichtung bildenden Schieber,
Figur 12 den Schieber gemäß Figur 11 im Längsschnitt.

Wie die Figur 1 zeigt, besteht dis erfindungsgemäße Demonstrationstsfel aus zwei Tafelplatten 1, 2, welche jeweils durch einen u-förmigen Profilrahmen 3,4 eingefaßt sind. Nicht dargestellt sind Scharniers, durch welche es möglich wird, die Tafelplatten 1, mit den Profilrahmen 3,4 aufeinanderzuklappen, wenn zuvor Schieber 5, 6 aus einer Arretierstellung heraus nach oben geschoben wurden. Die Demonstrationstafel steht auf zwei Standbeinen 7,8, welche jeweils zwei Füße 9,10 haben. Zum Transport der Demonstrationstafel ist sm waagerechten Profilteil des u-förmigen Profilrahmens 4 ein Haltegriff 11 vorgesehen.

Die Figur Z zeigt wesentliche, konstruktive Einzelheiten der Demonstrationstafel im Bereich des Standbeines 7. Hauptbestandteil des Standbeines 7, welches mit dem Standbein 8 natürlich identisch ist, ist eine Schiene 12, welche von der Seite her über den Profilrahmen 3 greift. Die Schiene 12 ist nach oben hin durch ein Endkappe 14 abgeschlossen, die fest in der Schiene 12 sitzt und z.B. durch eine Eindrückung 15 in der Schiene 12 gehalten ist. Von unten her ist in der Schiene 12 ein Winkelstück 16 eingeschoben, gegen das mittels einer Schraube 17 die Füße 9, 10 geschraubt sind.

Die Schiene 12 ist am Profilrahmen 3 mittels einer Innensechskantschraube 18 gehalten. Diese Innensechskantschraube 18 kann mittels eines nicht dargestellten Sechskantschlüssels gelöst oder angezogen werden, der durch einen Durchlaß 19 in der Schiene 12 gesteckt werden kann. Oberhalb des Durchlasses 19 sind weitere Durchlässe, wie z.B. 19' und 19" vorgesehen, die stets gleichen Abstand voneinander haben.

Die Figur 3 läßt die Gestaltung der Schiene 12 klarer erkennen. Man erkennt, daß die Schiene 12 ein außenseitig geschlossenes, im Querschnitt etwa halbkreisförmiges Profil 20 aufweist, In diesem Profil 20 ist die durch den Durchlaß 19 erreichbare Innensechskantschraube 18 angeordnet. Die Figur 3 läßt weiterhin parallele Profilseiten 21, 22 erkennen, welche en beiden Seiten gegen den Profilrahmen 3 anliegen. Die Schiene 12 wird durch die Innensechskantschraube 18 mittels zweier paralleler Stegabschnitte 23, 24 in Anlage an den Profilrahmen 3 gehalten, wobei die Innensechskantschraube 18 zwischen den Stegabschnitten 23, 24 hindurch in das geschlossene Profil 20. geführt ist.

Die Figur 4 zeigt, daß die Füße 9, 10 unterschiedlich lang sind und um eine senkrechte Achse 25 in eine übereinanderliegende Position geschwenkt werden können, in der sie möglichst wenig Platz einnehmen. Die Füße 9, 10 liegen mit Nabenteilen 26, 27 aufeinander. Nicht dargestellt ist, daß außenseitig auf den Nabenteilen 27, 28 eine Winkelmarkierung angebracht sein kann. Denkbar ist es auch, die Füße 9, 10 im Bereich der Nabenteile 27, 28 so zu gestalten, daß sie in vorgegebene Winkelpositionen federnd einrasten.

Die Figur 5 zeigt ein weiteres wichtiges Detail der Erfindung. Zunächst erkennt man wiederum den u-förmigen Profilrahmen 4 mit der Tafelplatte 2 und dem Handgriff 11. Der Profilrahmen 4 ist auf den Profilrahmen 3 mit derTafetptatte 1 geklappt dargestellt. Der Handgriff 11 hat eine seitlich angespritzte Lasche 28, welche mit einem Steg 29 über den Profilrahmen 3 greift und dadurch den Profilrahmen 3 neben dem Profilrahmen 4 festhält. Die Lasche 28 ist in Figur 5 gesehen nach unten vorgespannt und besitzt eine Einzugsschräge 30, durch die beim Aufeinanderklappen der Profilrahmen 3 und 4 die Lasche 28 mit dem Steg 29 zunächst selbsttätig angehoben wird, so daß er anschließend über den Profilrahmen 3 schnappen kann und diesen festhält, wie das in Figur 5 gezeigt ist. Wichtig ist, daß der Handgriff 11 an dem Profilrahmen 3 angebracht ist, der auch die Standbeine 7, 8 haltert, damit die Lasche 28 mit möglichst wenig Gewicht beansprucht wird.

Die Figuren 6 und 7 zeigen die freien Schenkelenden der u-förmigen Profilrahmen 3,4 und den nach oben geschobenen Schieber 5. Die u-förmigen Profilrahmen 3,4 besitzen an ihren freien Enden jeweils eine Auanehmung 31, 32, in der jeweils ein Scharnier 33, 34 sitzt. Die Scharniere 33, 34 bilden zusammen ein Doppelscharnier 35. Das Scharnier 33 ist mit einer Scharnierbandseite 38 im Profilrahmen 4 und das Scharnier 34 mit einer Scharnierbandseite 37 im Profilrahmen 3 eingesetzt und festgehalten. Die jeweils anderen Scharnierbandseiten der Scharniere 33, 34 sind miteinander verbunden und bilden ein Verbindungsstück 38.

Die Figur 8, welche ein Querschnitt durch den mit dem Profilrahmen 4 übereinstimmenden Profilrahmen 3 zeigt, läßt erkennen, daß innerhalb des Profilrahmens,3 zwei aufeinander gerichtete Paare von Stegabschnitten 39,40,41, 42 vorgesehen sind. Dadurch entstehen Führungstaschen 45,46, von denen jeweils eine dazu dient, eine Scharnierbandseite 36, 37 aufzunehmen.

Die Figuren 9 und 10zeigen das Doppelscharnier 35 deutlicher. Man erkennt die Scharnierbandseiten 36, 37 sowie das Verbindungsstück 38. Weiterhin sind widerhakenartige Aufbiegungen 47 an den Scharnierbandseiten 36, 37 gezeigt, durch die sich die Scharnierbandseiten 36, 37 in den Führungstaschen 45,46 der Profilrahmen 3,4 verkrallen, wenn sie darin eingeschoben sind.

Die Figuren 11 und 12 zeigen einen Querschnitt durch den Schieber 5, welcher mit dem Schieber 6 identisch ist. Man erkennt, daß der Schieber 5 im wesentlichen im Querschnitt u-förmig ist, damit er den Profilrahmen von drei Seiten vollständig umgreifen kann. An seiner offenen Seite hat der Schieber 5 an beiden Schenkelenden jeweils einen Klemmrand 48, der außenseitig eine Einzugsfläche 49 hat. Die Einzugsfläche 49 ermöglicht es, den Schieber 5 von der Seite her auf den Profilrahmen 3 oder 4 aufzuschieben.

Zur Aussteifung hat der Schieber 5 Längsrippen 50, 51 aber auch Querrippen 52, 53, Mit der in Gebrauchslage untersten Wuerrippe 52 vermag der Schieber 5 gegen einen in den Figuren 6 und 7 dargestellten Vorsprung 54 anzuliegen, so daß der Schieber 5 nur bis in eine vorgegebene untere Stellung auf dem Profilrahmen 4 zu verschieben ist. Ein entsprechender Vorsprung ist natürlich auch an dem gegenüberliegenden freien Schenkelende des Profilrahmens 4 angebracht.

Wenn die Demonstrationstafel aus der in Figur 1 dargestellten Stellung zusammengeklappt werden soll, dann schiebt man zunächst die Schieber 5, 6 nach oben. Anschließend kann man die Tafelplatte 2 nach unten schwenken. Dabei verdreht sich zunächst das Scharnier 34, bis daß die waagerechte Kante der Ausnehmung 32 des Profilrahmens 3 sich auf das Verbindungsstück 38 aufsetzt. Die Tafelplatte 2 ist in dieser Stellung um 90° verschwenkt. Bei weiterer Verschwenkung schwenkt das Verbindungsstück 38 um das Scharnier 33 und ermöglicht den restlichen Schwenkweg von nochmals 90°. In der Endstellung liegen bei richtiger Bemessung des Verbindungsstücks 38 die Tafelplatten 1,2 genau aufeinander und können in ihrer Ebene relativ zueinander nicht verrutschen.

Beim Aufbau der mobilen Demonatrationstafel ist es nach dem Hochklappen der Tafelplatte 2 lediglich erforderlich, die Schieber 5, 6 herunterzuziehen, bis daß sie gegen die Vorsprünge 54 anliegen, um die Demonstrationstafel in aufgeklappter Stellung zu arretieren.

## Patentansprüche

1. Mobile Demonstrationstäfel, welche aus zwei jeweils durch einen u-förmigen Profilrahmen eingefaßte Tafelplatten besteht, welche mittels Scharnieren gelenkig miteinander verbunden sind und die am unteren Profilrahmen zwei Standbeine hat, gekennzeichnet durch folgende Merkmale:
a) jedes Standbein (7, 8) hat eine von der Seite über den seitlichen Profilrahmen (3) greifende Schiene (12).
b) die Schiene (12) ist jeweils höhenverstellbar am Profilrahmen (3) befestigt.
c) das Standbein (7.8) hat jeweils untenseitig an der Schiene (12) zwei um eine senkrechte, gemeinsame Achse (25) stufenlos und voneinander unabhängig schwenkbare Füße (9, 10).

2. Mobile Demonstrationstafel nach Anspruch 1, dadurch gekennzeichnet, daß jede Schiene (12) außenseitig ein geschlossenes Profil (20) aufweist und dort in einem festgelegten Raster Durchlässe (19, 19', 19") hat, durch die je nach Höhenlage der Schiene (12) zumindest eine die Schiene (12) mit dem Profilrahmen (3) verbindende Schraube (Innensechskantschraube 18) betätigbar ist.

3. Mobile Demonstrationstafel nach Anspruch 1 oder 2 dadurch gekennzeichnet, daß in das geschlossene Profil (20) von oben her eine Endkappe (14) gesetzt ist.

4. Mobile Demonstrationstafel nach Anspruch 1 oder einem der folgenden, dadurch gekennzeichnet, daß die Füße (9, 10) des Standbeines (7,8) eine ihre Winkelstellung relativ zur Schiene (12) anzeigende Markierung aufweisen.

5. Mobile Demonstrationstafel nach Anspruch 1 oder einem der folgenden, dadurch gekennzeichnet, daß die Füße (9, 10) an einem in das geschlossene Profil (20) von unten eingeschobenen Winkelstück (16) befestigt sind.

6. Mobile Demonstrationstafel nach Anspruch 1 oder einem der folgenden, dadurch gekennzeichnet, daß der Handgriff (11) eine seitlich angespritzte, elastische Lasche (28) hat, welche in zusammengeklapptem Zustand über den Profilrahmen (3) der anliegenden Tafelplatte (2) zu greifen vermag.

7. Mobile Demonstrationstafel nach Anspruch 1 oder einem der folgenden, dadurch gekennzeichnet, daß die Lasche (11) in eine den anliegenden Profilrahmen (3) festhaltende Position vorgespannt ist und beim Zusammenklappen der Tafelplatten (1, 2) durch eine Einzugsschräge (30) vorübergehend aus der Bewegungsbahn des klappenden Profilrahmens (3) bewegbar ist, dann jedoch über den Profilrahmen (3) zu schnappen vermag.

8. Mobile Demonstrationstafel nach Anspruch 1 oder einem der folgenden, dadurch gekennzeichnet, daß die Füße (9, 10) unterschiedlich lang und mit einem Nabenteil (26, 27) aufeinanderliegend ausgebildet sind und um die senk-Techte Achse (25) bis in eine vollständige Überdeckungsstellung geschwenkt werden können.

9. Mobile Demonstrationstafel nach Anspruch 1 oder einem der folgenden, dadurch gekennzeichnet, daß die Verbindung der freien Schenkelenden der Profilrahmen (3,4) jeweils über ein aus zwei Scharnieren (33, 34) gebildetes Doppelscharnier (35) erfolgt, wobei jeweils eine Scharnierbandseite (36, 37) an jeweils einem Schenkelende des Profilrahmens (3, 4) befestigt ist und die anderen Scharnierbandseiten (Verbindungsstück 38) miteinander verbunden sind, daß die Scharniere (33, 34) innerhalb der Außenkontur der Profilrahmen (3,4) angeordnet sind und daß Schieber (5, 6) die Profilrahmen (3, 4) von drei Seiten her umgreifen.

10. Mobile Demonstrationstafel nach Anspruch 1 oder einem der folgenden, dadurch gekennzeichnet, daß die Schieber (5, 6) auf der Profilrahmenseite mit der jeweiligen Tafelplatte (1, 2) von beiden Seiten her jeweils einen in Richtung der Tafelplatte (1, 2) weisenden, über den Profilrahmen (3,4) greifenden Klemmrand (48) aufweisen.

11. Mobile Demonstrationstafel nach Anspruch 1 oder einem der folgenden, dadurch gekennzeichnet, daß jeder Kiemmrand (48) schieberaußenseitig eine schräge Einzugsfläche (49) hat.

12. Mobile Demonstrationstafel nach Anspruch 1 oder einem der folgenden, dadurch gekennzeichnet, daß die Schieber (5, 6) in ihrer axialen Verschiebbarkeit jeweils durch einen Vorsprung (54) am unteren Schenkelende des Profilrahmens (3) begrenzt sind.

13. Mobile Demonstrationstafel nach Anspruch 1 oder einem der folgenden, dadurch gekennzeichnet, daß der Vorsprung (54) in Arretierstellung vom Schieber (5, 6) abgedeckt ist.

14. Mobile Demonstrationstafel nach Anspruch 1 oder einem der folgenden, dadurch gekennzeichnet, daß die in den Schenkelenden der Profilrahmen (3,4) zu befestigenden Scharnierbandseiten (36, 37) widerhakenartige Aufbiegungen (47) haben.

## Claims

1. A mobile demonstration board which consists of two panels each bordered by a U-shaped sectional frame and articulately connected to one another by means of hinges and which has two supporting legs, characterised by the following features:
a) each supporting leg (7, 8) has a rail (12) engaging over the lateral sectional frame (3) from the side,
b) each rail (12) is secured to the sectional frame (3) for adjustment in height,
c) each supporting leg (7, 8) has, at the under side, on the rail (12), two feet (9, 10) which are pivotable continuously about a common vertical axis (25) and independently of one another.

2. A mobile demonstration board according to claim 1, characterised in that each rail (12) comprises, at the outside, a closed section (20) and has openings (18, 19', 19") there in a fixed pattern, through which at least one screw (screw 18 with a hexagonal recessed hole) connecting the rail (12) to the sectional frame (3) can be actuated depending on the position in height of the rail (12).

3. A mobile demonstration board according to claim 1 or 2, characterised in that an end cap (14) is placed in the closed section (20) from above.

4. A mobile demonstration board according to claim 1 or one of the following, characterised in that the feet (9, 10) of the supporting legs (7, 8) have a marking indicating their angular position in relation to the rail (12).

5. A mobile demonstration board according to claim 1 or one of the following, characterised in that the feet (9, 10) are secured to an angle member (16) which is pushed into the closed section (20) from below.

6. A mobile demonstration board according to claim 1 or one of the following, characterised in that the handle (11) has a moulded on resilient strap (28) which is engageable over the sectional frame (3) of the adjacent panel (2) in the folded state.

7. A mobile demonstration board according to claim 1 or one of the following, characterised in that the strap (11) is prestressed in a position holding the adjacent sectional frame (3) and, during the folding together of the panels (1, 2), is movable temporarily out of the path of movement of the folding sectional frame (3) by means of a recessed bevel (30), but is then able to snap over the sectional frame (3).

8. A mobile demonstration board according to claim 1 or one of the following, characterised in that the feet (9, 10) are of different length and are adapted to bear against one another with a hub portion (26, 27) and can be pivoted about the vertical axis (25) into a position in which one completely covers the other.

9. A mobile demonstration board according to claim 1 or one of the following, characterised in that the connection of the free ends of the arms of the sectional frames (3, 4) is effected, in each case, through a double hinge (35) formed from two hinges (33, 34-), one hinge strap side (36, 37) being secured to one end of the arm of the sectional frame (3,4) in each case and the other hinge strap sides (connecting member 38) being connected to one another, that the hinges (33, 34) are arranged inside the external contour of the sectional frame (3,4) and that slides (5, 6) engage round the sectional frames (3, 4) from three sides.

10. A mobile demonstration board according to claim 1 or one of the following, characterised in that the slides (5, 6) comprise, at the sectional frame side with the particular panel (1, 2), a gripping edge (48), facing in the direction of the panel (1, 2) and engaging over the sectional frame (3,4) from both sides, in each case.

11. A mobile demonstration board according to claim 1 or one of the following, characterised in that each gripping edge (48) has an oblique drawing-in face (49) at the outside of the slide.

12. A mobile demonstration board according to claim 1 or one of the following, characterised in that the slides (5, 6) are each limited in their axial displaceability by a projection (54) on the lower end of the arm of the sectional frame (3).

13. A mobile demonstration board according to claim 1 or one of the following, characterised in that the projection (54) is hidden by the slide (5, 6) in the locking position.

14. A mobile demonstration board according to claim 1 or one of the following, characterised in that the hinge strap sides (36, 37) to be secured in the ends of the arms of the sectional frame (3, 4) have barblike bent-up portions (47).

## Revendications

1) Tableau de démonstration mobile constitué de deux plaques de tableau entourées chacune par un cadre profilé en u, ces plaques étant articulées l'une par rapport à l'autre au moyen de charnières et le tableau comportant deux montants de support au cadre profilé inférieur caractérisé en ce que:

a) chacun des montants de support (7, 8) a un rail (12) entourant à partir du côte le cadre profilé lateral (12);
b) chacun des rails (12) est monté de manière déplaçable en hauteur sur le cadre profilé (3);
c) chacun des montants de support (7, 8) comporte à son côte inférieur sur le rail (12) deux pieds (9, 10) pouvant pivoter de manière continue et indépendamment l'un de l'autre autour d'un axe vertical commun (25).

2) Tableau de démonstration mobile selon la revendication, 1 caractérisé en ce chaque rail (12) présente extérieurement un profil fermé (20) et comporte dans celui-ci suivant un réseau prédeterminé des passages (19, 19', 19") à travers lesquels, suivant la position en hauteur du rail (12), on peut actionner au moins une vis (vis à six pans creux 18) assemblant le rail (12) au cadre profilé (3).

3) Tableau de démonstration mobile suivant la revendication 1 ou 2 caractérisé en ce qu'un chapeau d'extrémité (14) est place à partir du haut dans le profilé fermé (20).

4) Tableau de démonstration mobile selon la revendication 1 ou l'une des revendications suivantes caractérisé en ce que les pieds (9, 10) du montant de support (7, 8) présentent une marque indiquant leur position angulaire relativement au rail (12).

5) Tableau de démonstration mobile suivant la revendication 1 ou l'une des suivantes caractérisé en ce que les pieds (9, 10) sont fixes sur une pièce coudée (16) introduite à partir du bas dans le profile ferme (20).

6) Tableau de demonstration mobile selon la revendication 1 ou l'une des suivantes caractérisé en ce que la poignée (11) comporte une languette élastique (2B) obtenue latéralement par moulage, qui peut, dans l'état de pliage, entourer le cadre profile (3) de la plaque de tableau adjacente (2).

7) Tableau de démonstration mobile selon la revendication 1 ou l'une des suivantes caractérisé en ce que la languette (11) est précontrainte dans une position maintenant en place le cadre profilé adjacent (3) et qu'elle est déplaçable temporairement hors de la trajectoire du cadre profilé replié (3) grâce à une partie biseautée d'introduction (30), lors du repliage des plaques du tableau (1, 2), mais qu'elle peut ensuite saisir le cadre profilé (3).

8) Tableau de démonstration mobile selon la revendication 1 ou l'une des suivantes caractérisé en ce que les pieds (9, 10) sont de longueur différente et sont agencés de manière à être disposés l'un sur l'autre avec une partie en moyeu (26,27) et qu'on peut les faire pivoter autour de l'axe vertical (25) jusque dans une position de recouvrement complet.

9) Tableau de démonstration mobile selon la revendication 1 ou l'une des suivantes caractérisé en ce la liaison des extrémités libres des branches des cadres profilés (3,4) a lieu au moyen d'une charnière double (35) formée de deux charnières (33, 34), un côté de charnière (36, 37) étant fixé à l'extrémité de la branche du cadre profilé (3,4) et les autres côtés de charnière (pièce de liaiscn 38) étant liés ensemble, les charnières (33, 34) sont disposées à l'intérieur du contour extérieur des cadres profilés (3, 4) et des coulisses (5, 6) entourent sur trois côtés les cadres profilés (3,4).

10) Tableau de démonstration mobile selon la revendication 1 ou l'une des suivantes caractérisé en ce que les coulisses (5, 6) sur le côté de cadre profilé avec la plaque de tableau correspondante (1, 2) comportent sur les deux côtés un bord de serrage (48) dirigé vers la plaque de tableau (1,2) et enveloppant le cadre profilé (3,4).

11) Tableau de démonstration mobile selon la revendication 1 ou l'une des suivantes caractérisé en ce que chacun des bords de serrage (48) comporte extérieurement à la coulisse une surface d'introduction biseautée (49).

12) Tableau de démonstration mobile selon la revendication 1 ou l'une des suivantes caractérisé en ce que les coulisses (5, 6) sonrlimitées quant à leur aptitude au déplacement axial par une partie en saillie (54) à l'extrémité de la branche du cadre profilé (3).

13) Tableau de démonstration mobile selon la revendication 1 ou l'une des suivantes caractérisé en ce que la partie en saillie (54) est recouverte en position de blocage par la coulisse (5, 6).

14) Tableau de démonstration mobile selon la revendication 1 ou l'une des suivantes caractérisé en ce les côtés de charnière (36, 37) à fixer dans les extrémités des branches des cadres profilés (3,4) ont des parties en saillie (47) analogues à des crochets de retenue ou des barbes de barbelés.
